# EUROPÄISCHE PATENTSCHRIFT

(11) **EP 0 035 634 B1**
(45) Veröffentlichungstag und Bekanntmachung des Hinweises auf die Patenterteilung: **14.12.1983**
(21) Anmeldenummer: 81100521.4
(22) Anmeldetag: 24.01.1981
(51) Int. Cl.: E04B 1/94, E04C 3/293

(54) **Feuerwiderstandsfähiger Verbundträger**
Fire-resistant composite beam
Poutre composite résistant au feu

(30) Priorität: 11.03.1980 DE 3009258
(43) Veröffentlichungstag der Anmeldung: 16.09.1981
(73) Patentinhaber: Hoesch Aktiengesellschaft, 44145 Dortmund (DE)
(72) Erfinder:

## Beschreibung

Die Erfindung betrifft einen feuerwiderstandsfähigen Verbundträger für Stützen, Lichtbandträger od. dgl., bestehend aus einem offenen Stahlprofil, dessen Hohlräume mit Beton ausgefüllt sind, wobei an den Innenwänden des Stahlprofils Verbundmittel angeordnet sind, die in die mit Beton gefüllten Hohlräume ragen, und wobei das Stahlprofil einen seine Aussenteile verbindenden Steg aufweist, der beidseitig von Beton umgeben ist.

Von mit Beton ausgefüllten Walzträgern, insbesondere Breitflanschträgern, deren Flansche aussen aber ungeschützt bleiben, ist bekannt, dass sie eine erhöhte Feuerwiderstandsdauer, z.B. die Feuerwiderstandsklasse F 90 nach der alten DIN 4102 erreichen, wenn sie zusätzlich durch eingelegte Rundstähle entsprechend bewehrt sind und der Beton mit dem Steg durch Verdübelungsmittel verbunden ist. Diese aus der DE-AI-2 829 864 bekannten Verbundträger haben aber den Nachteil, dass die zusätzlichen Bewehrungs- und Verdübelungsarbeiten sehr zeitaufwendig und lohnintensiv sind.

Aus der FR-A-2 123 239 ist eine profilierte Untergurtbewehrung eines Stahlbeton-Deckenträgers bekannt, die für sich allein - auch mit einer Betonfüllung - keine nennenswerte Tragfähigkeit besitzt. Erst durch die zusätzliche, ausserhalb des Unterprofils liegende Rundstahlbewehrung und die mindestens 1 Ofache Menge Beton, die ausserhalb des Metallprofils mit zusätzlicher Schalung eingebracht wird, erhält der dann einsatzbereite Stahlbetonträger erst seine Tragfähigkeit. Für alle Querschnitte S 1 bis S 20, die in der FR-A-2 123 239 dargestellt sind, lässt sich auch mit Betonfüllung keine Feuerwiderstandsklasse, also nicht einmal F 30, erreichen, da die Stahlteile im wesentlichen aussen angeordnet sind und im Brandfall sofort durchwärmen.

Bei den aus der FR-A-2 249 213 bekannten Stützen handelt es sich bei den Ziffern 3 bzw. 5 nicht um die über die gesamte Profillänge durchlaufenden Profilteile, sondern um aufgeschweisste punktuelle Kopfbolzendübel, die mit Bewehrungsstählen (4) verschweisst sind. Diese Kopfbolzendübel können also nicht zum tragenden Querschnitt gerechnet werden. Wie aus den Fig. 2 und 4 hervorgeht, fallen alle äusseren Stahlteile bei Brandeinwirkung aus, so dass nur ein Restquerschnitt als Stahlbetonteil übrig bleibt und keine Feuerwiderstandsklasse erreicht wird.

Aus der FR-A-382 117 ist noch ein feuerwiderstandsfähiger Verbundträger bekannt, der aus einzelnen Doppel-T-Trägem durch Verschrauben zusammengesetzt ist, was sehr aufwendig ist. Auch kommt dieser bekannte Verbundträger dem Anmeldungsgegenstand nicht näher als der aus der DE-AI-2 829 864 bekannte Stand der Technik.

Von daher ist es Aufgabe der Erfindung, eine Stahlprofil-Konstruktion so auszubilden,
a) dass das Stahlprofil als alleinige tragende Schalung für einen Verbundträger dient,
b) dass keine zusätzlichen Bewehrungsstähle erforderlich werden,
c) dass keine zusätzlichen Verbundmittel nötig sind,
d) dass mindestens eine Feuerwiderstandsdauer von 30, 60 oder mehr Minuten erreicht wird,
e) dass es als Stütze oder als zusammengesetzter Rahmenträger für Lichtbändern von Shedhallen eingesetzt werden kann.

Nach der Erfindung wird die Aufgabe bei einem Verbundträger der im Oberbegriff des Anspruchs 1 beschriebenen Art in der Weise gelöst, dass die Enden der Aussenteile des Profils bzw. der Profile in rechtwinklig in den Beton einfassender Weise abgebogen sind, dass der vom Beton umgebene Steg des Profils bei einteiligem Trägerquerschnitt bzw. die vom Beton umgebenen Stege bei mehrteiligem kombinierten Trägerquerschnitt dickwandiger als die Aussenteile des bzw. der Profile ausgebildet sind, und dass der bzw. die dickwandige(n) von Beton umgebene(n) Steg(e) nach dem Trägerinneren zu weisende, dünnwandige kleine Stege aufweisen, deren Enden wulstartige Verdickungen besitzen, die gleichfalls von dem Beton umgeben sind, wobei das Profil einschliesslich seiner an den Innenwandungen vorgesehenen Profilierungen sowie der Stege und wulstartigen Verdickungen als homogenes Strangpressprofil ausgebildet ist.

In zweckmässiger Weise sind aus Gründen der geringeren Wärmeleitfähigkeit die Übergangsbereiche des an sich dickwandigen Stegs zu den Aussenteilen dünnwandig ausgebildet. Zur Verbesserung der Haftverbundwirkung sind die Innenseiten des Strangpressprofils stufenförmig, sägezahnartig, schwalbenschwanzförmig, wellenförmig oder in anderer die Oberfläche vergrössernder Weise profiliert.

Die Vorteile des Verbundträgers nach der Erfindung sind insbesondere darin zu sehen, dass mit ihm eine Feuerwiderstandsklasse nach DIN 18 230 (neu) ohne zusätzlichen Brandschutz, wie z.B. Bewehrungen und Stahldübel, deren nachträgliche Anbringung erheblichen Zeit- und Kostenaufwand bedeutet, erreicht wird. Bei dem erfindungsgemässen Verbundträger wird die erhöhte Tragfähigkeit im Brandfall z.B. durch die homogene Ausbildung von Stegen und Profilierungen der Innenseiten bei der Herstellung des Strangpressprofils selbst mit ausgebildet. Die Möglichkeiten der Strangpresstechnik sind zwar hinsichtlich der Grösse der Profile begrenzt, aber die Vorteile der integrierten Bewehrung und des optimalen Haftverbundes lassen sich doch bei einer Reihe von Tragkonstruktionen, für die eine höhere Feuerwiderstandsdauer gefordert wird, unter Verzicht auf besondere Brandschutzmassnahmen ausnutzen. Die Bauweise nach der Erfindung ist deshalb besonders wirtschaftlich, weil die Tragfähigkeit des Strangpressprofils in Stahl/Beton-Verbundweise etwa 30% höher als die des reinen Stahlprofils liegt, wodurch sich die Mehrkosten der Strangpresstechnik und der Betonfüllung bezahlt machen, unbeschadet des Wegfalls des Brandschutzes.

In der Zeichnung ist der Verbundträger nach der Erfindung anhand von Ausführungsbeispielen näher erläutert. Es zeigen:
Fig. 1 einen Verbundträger im Schnitt,
Fig. 2 einen weiteren Verbundträger im Schnitt, der einen Teil eines zusammengesetzten Verbundträgers gemäss Fig. 3 bildet,
Fig. 3 einen zusammengesetzten Verbundträger im Schnitt.

Wie aus den Fig. 1 bis 3 hervorgeht, besteht der Verbundträger 1 aus mit Beton 2 gefüllten Strangpressprofilen 3, 5, die z.B. einenl-(Fig. 1 LC -(Fig. 2 und 3) profilähnlichen Querschnitt haben, wobei die Flanschenden 6 zur Einfassung des Betons 2 jeweils rechtwinklig abgebogen sind. Der in Fig. 2 dargestellte Verbundträger 1 betrifft dabei nur einen Teil des in der Fig. 3 dargestellten zusammengesetzten Verbundträgers 1. Die dargestellten Strangpressprofile 3, 5 weisen an ihren Innenseiten abstehende dünnwandige Stege 7 auf, die an ihren freien Enden wulstartige Verdickungen 8 haben. Ausserdem sind die Innenseiten wellenförmig 9 profiliert, wodurch die Haftung des Betons 2 in den Strangpressprofilen 3, 5 erhöht wird.

Bei dem in Fig. 1 dargestellten I-förmigen Strangpressprofil 3 und dem in Fig. 3 gezeigten Verbundträger 1 sind die beidseitig von Beton 2 umgebenen mittleren Stege 11, 12 dicker ausgebildet als die übrigen Wände, wobei die Übergangsbereiche 13,14 der Stege 11, 12 zu den Flanschen 6 dünnwandiger sind.

Die Fig. 2 und 3 zeigen das C-profilähnliche Strangpressprofil 5, wobei im Bereich der Flanschenden 6 angeordnete gegenüberliegende Stege 15 mit einem Baustahlmattenstreifen 16 zusätzlich verschweisst sein können.

In der Fig. 3 ist z.B. ein dreiteiliger Verbundträger 1 dargestellt, der sich aus drei Strangpressprofilen 5 nach der Fig. 2 zusammensetzt. Dieser Verbundträger 1 kann z.B. bei einer wabenartigen Zellenkonstruktion für die Mittelunterstützung von drei nicht dargestellten aneinandergefügten Raumzellen verwendet werden.

## Patentansprüche

1. Feuerwiderstandsfähiger Verbundträger (1) für Stützen, Lichtbandträger oder dergleichen, bestehend aus zumindest einem offenen Stahlprofil (3), dessen Hohlräume mit Beton (2) ausgefüllt sind, wobei an den Innenwänden des Stahlprofils Verbundmittel angeordnet sind, die in die mit Beton gefüllten Hohlräume ragen, und wobei das Stahlprofil (3) einen seine Aussenteile verbindenden Steg (11) aufweist, der beidseitig von Beton (2) umgeben ist, dadurch gekennzeichnet, dass die Enden (6) der Aussenteile des Profils (3) bzw. der Profile (5) in rechtwinklig in den Beton (2) einfassender Weise abgebogen sind, dass der vom Beton umgebene Steg (11) des Profils (3) bei einteiligem Trägerquerschnitt bzw. die vom Beton umgebenen Stege (12) bei mehrteiligem kombinierten Trägerquerschnitt dickwandiger als die Aussenteile des bzw. der Profile (3, 5) ausgebildet sind, und dass der bzw. die dickwandige(n) von Beton umgebene(n) Steg(e) (11, 12) nach dem Trägerinneren zu weisende, dünnwandige kleine Stege (7) aufweisen, deren Enden wulstartige Verdickungen (8) besitzen, die gleichfalls von dem Beton (2) umgeben sind, wobei das Profil (3, 5) einschliesslich seiner an den Innenwandungen vorgesehenen Profilierungen (9) sowie der Stege (11, 12, 7) und wulstartigen Verdickungen (8) als homogenes Strangpressprofil ausgebildet ist.

2. Verbundträger nach Anspruch 1, dadurch gekennzeichnet, dass die Übergangsbereiche (13, 14) des an sich dickwandigen Stegs (11, 12) zu den Aussenteilen dünnwandig ausgebildet sind.

3. Verbundträger nach den Ansprüchen 1 und 3, dadurch gekennzeichnet, dass die Innenseiten des Strangpressprofils (3, 5) stufenförmig, sägezahnartig, schwalbenschwanzförmig, wellenförmig (9) oder in anderer die Oberfläche vergrössernder Weise profiliert sind.

## Claims

1. Fire-resistant composite beam (1) for columns, lighting-strip beams or the like, comprising at least one open steel section (3) whose hollow spaces are filled with concrete (2), wherein coupling means are provided on the internal walls of the steel section which project into the hollow spaces filled with concrete, and wherein the steel section (3) includes a web (11) connecting its outer parts and encompassed on both sides by concrete (2), characterised in that the ends (6) of the outer parts of the section (3) or of the section (5) are bent at right-angles to border the concrete (2), the web (11) of the section (3) encompassed by the concrete in the case of a one-part beam cross-section and the webs (12) encompassed by the concrete in the case of a multi-part combined beam cross-section are thicker-walled than the outer parts of the section or sections (3, 5), and the thick-walled web or webs (11, 12) encompassed by concrete have thin-walled small webs (7) directed away from the interior of the beam and whose ends have bulbous thickenings (8) which are likewise encompassed by the concrete (2), wherein the section (3, 5), including its profiling (9) provided on the internal wall surfaces, as well as the webs (11, 12, 7) and bulbous thickenings (8), is made as a homogeneous extrusion.

2. Composite beam according to claim 1, characterised in that the transition zones (13, 14) between the thick-walled webs (11, 12) and the outer parts are thin-walled.

3. Composite beam according to claims 1 and 2, characterised in that the inner sides of the extrusion (3, 5) are profiled with a stepped, sawtooth-shaped, dovetailed or undulating (9) configuration or in some other manner to increase the surface area.

## Revendications

1. Poutre composite (1) résistant au feu pour appuis, supports de rampes lumineuses etc., constituée par au moins un profilé d'acier ouvert (3), dont les cavités sont remplies de béton (2), des éléments d'ancrage étant prévus sur les parois internes du profilé d'acier, éléments qui s'avancent dans les cavités remplies de béton, le profilé d'acier (3) présentant une âme (11) reliant ses parties externes, âme qui est entourée de part et d'autre de béton (2), caractérisée en ce que les extrémités (6) des parties externes du profilé (3) ou des profilés (5) sont pliées à angle droit de façon à border le béton (2), en ce que l'âme (11) entourée ou recouverte de béton du profilé (3) dans le cas d'une section de poutre constituée d'une partie ou les âmes (12) entourées de béton dans le cas d'une section de poutre combinée à plusieurs parties est réalisée avec des parois plus épaisses que les parties externes du ou des profilé(s) (3, 5) et en ce que la ou les âme(s) à parois épaisses (11, 12) entourée(s) de béton présente(nt) de petites nervures (7) à parois minces orientées vers l'intérieur de la poutre et dont les extrémités possèdent des renflements (8) en forme de bourrelets qui sont également entourés de béton (2), le profilé (3, 5) avec son profil (9) formé sur les parois internes ainsi internes ainsi que les âmes ou nervures (11, 12, 7) et les renflements (8) en forme de bourrelets étant réalisé comme profilé filé à la presse.

2. Poutre composite selon la revendication 1, caractérisée en ce que les zones de transition (13, 14) de l'âme à parois épaisses en soi (11, 12) sont réalisées à parois minces vers les parties externes.

3. Poutre composite selon les revendications 1 et 2, caractérisée en ce que les faces internes du profilé (3, 5) filé à la presse sont profilées en gradins, en dents de scie, en queue d'aronde, en forme d'ondes (9) ou de toute autre manière déterminant une augmentation de la surface.
